# EUROPÄISCHE PATENTSCHRIFT

(11) **EP 0 445 259 B1**
(45) Veröffentlichungstag und Bekanntmachung des Hinweises auf die Patenterteilung: **22.06.1994**
(21) Anmeldenummer: 90914166.5
(22) Anmeldetag: 20.09.1990
(51) Int. Cl.: E01B 25/10

(54) **FAHRWEGSCHIENE FÜR EIN MAGNETSCHWEBEFAHRZEUG**
TRACK FOR MAGNETIC LEVITATION VEHICLES
RAIL POUR VEHICULES A LEVITATION MAGNETIQUE

(30) Priorität: 23.09.1989 DE 3931794; 24.10.1989 DE 3935323
(43) Veröffentlichungstag der Anmeldung: 11.09.1991
(73) Patentinhaber: Magnetbahn GmbH, D-82319 Starnberg (DE)
(72) Erfinder: Quaas, Hans-Rainer, W-8038 Gröbenzell (DE)
(74) Vertreter: Vogl, Leo, Dipl.-Ing.
(86) Internationale Anmeldenummer: EP9001598
(87) Internationale Veröffentlichungsnummer: WO9104375

(56) Entgegenhaltungen:
- WO-A-88/03974
- US-A- 4 274 336
- Elektrische Bahnen, vol. 82, No. 3, March 1984, (München, DE), G. Heidelberg et al.: "Das Magnetbahn-Projekt Berlin", Seiten 94-98

## Beschreibung

Die Erfindung bezieht sich auf eine Fahrwegschiene gemäß dem Oberbegriff des Patentanspruchs 1. Eine derartige Fahrwegschiene ist bei der Nahverkehrssystem-Magnetbahn in Berlin von der Firma AEG-Magnetbahn GmbH offenkundig vorbenutzt worden.

Das offenkundig vorbenutzte Nahverkehrssystem-Magnetbahn benutzt in erster Linie aufgeständerte Fahrwege, welche sich aus einzelnen vorgefertigten Fahrwegelementen zusammensetzen. Diese Fahrwegelemente sind als Einfeldträger oder Mehrfeldträger ausgeführt. Die Fahrzeuge dieses Nahverkehrssystems fahren in diesem Fahrweg entgleisungssicher, wobei folgendes Funktionsprinzip zugrundeliegt: über Permanentmagneten, die auf höhenverstellbaren Magnetträgerleisten an beiden Längsseiten eines rechteckigen Fahrgestellrahmens befestigt sind, wird das Fahrzeuggewicht weitgehendst als Flächenlast über die Fahrwegschienen auf die Tragwerkskonstruktion des Fahrweges abgetragen. Um den eigentlichen instabilen Zustand zwischen Magneten und Fahrwegschienen zu stabilisieren und um eine völlige Trennung der magnetischen Anzugskräfte zu vermeiden, aber auch um einen Mindestluftspalt zu erhalten, wird eine Restlast des Fahrzeuggewichtes über Führungs- und Abstandsrollen übertragen, welche auf den Fahrwegschienen laufen. Der Abstand bzw. Luftspalt zwischen den Flächen der Permanentmagneten des Fahrgestells und den Fahrwegschienen bzw. den Flächen des an der Fahrwegschiene befestigten Langstators wird in Abhängigkeit vom jeweiligen Fahrzeuggewicht (statische und dynamische Lasten) geregelt. Im Zusammenwirken der Permanentmagneten des Fahrgestells mit dem elektrischen Wanderfeld des fahrwegseitigen Langstators wird das Fahrzeug angetrieben (Linearmotorantrieb).

Wie aus dem Querschnitt durch den Fahrweg des offenkundig vorbenutzten Nahverkehrssystems gemäß Fig. 1 hervorgeht, bestehen die Fahrwegelemente aus zwei zueinander parallel verlaufenden Fahrwegträgern 11, welche über Querverbinder 12 miteinander verbunden sind. Die Querverbinder 12 sind konstruktiv so tief angebracht, daß als Querschnitt des Fahrwegprofils ein Trog entsteht, der nach oben hin offen ist. Auf den Fahrwegträgern sind beidseitig in Längsrichtung die Fahrwegschienen 13 befestigt. Die Fahrwegschienen 13 bilden einen funktionalen Bestandteil des Fahrweges und dienen zum Tragen, Führen und Antreiben der Magnetschwebefahrzeuge. Wie aus Fig. 1 ferner hervorgeht, ist der Fahrweg als komplette Schweißkonstruktion ausgeführt, bei welcher an den Enden jedes Fahrwegträgers 11 im rechten Winkel ein Obergurt 131 angeschweißt ist, an dessen Stirnfläche eine speziell entwickelte und gefestigte Trag- und Führungswinkelschiene 132 angeschweißt ist. Aus Gründen der Trag- und Antriebsfunktion, des Fahrkomforts und des Verschleißes der Führungs- und Abstandsrollen müssen an die Tragwerkskonstruktion hohe Toleranzanforderungen gestellt werden, was mit einem hohen und kostspieligen Fertigungsaufwand verbunden ist. So müssen beispielsweise die Obergurte 131, insbesondere bei Fahrwegkurven, mit hoher Genauigkeit aus Stahlplatten ausgebrannt werden. Hinzu kommt, daß die Winkelschienen 132 relativ dünn und damit biegeweich sind, so daß sie an ihren Enden unter der Fahrzeuglast nachgeben, was zu komfortmindernden Stößen führt und die Standzeit der Führungs- und Abstandsrollen beeinträchtigt.

Die Aufgabe der Erfindung besteht demgegenüber darin, eine Fahrwegschiene der eingangs erwähnten Art zu schaffen, welche trotz hoher Toleranzanforderungen an die Tragwerkskonstruktion einfacher und billiger herzustellen ist und darüber hinaus bei vergleichbarem Gewicht insbesondere im Bereich der Schienenstöße geringere elastische Verformungen durch die Fahrzeuglast aufweist.

Diese Aufgabe wird erfindungsgemäß durch die kennzeichnenden Merkmale des Patentanspruchs 1 gelöst.

Vorteilhafte Ausgestaltungen und Weiterbildungen der erfindungsgemäßen Fahrwegschiene ergeben sich aus den Patentansprüchen 2 bis 19.

Die Erfindung beruht auf der Überlegung, im Hinblick auf eine rationelle industrielle Vorfertigung der kompletten Fahrweg - schienen mit den Komponenten Stahlplatte, Seitenführungsprofil und Langstator eine Fahrwegskonstruktion vorzusehen, welche einen fertigungstechnischen Übergang von der üblicherweise relativ groben Tragkonstruktion zu einer präzisen Konstruktionseinheit erlaubt. Dabei verzichtet die Erfindung auf eine aufwendige, technisch problematische Spezialwinkelschiene und benutzt statt dessen die ohnehin vorhandene Stahlpatte der Fahrwegschiene, die durch ein an der Unterseite der Stahlplatte befestigtes Seitenführungsprofil als Vertikallaufschiene ergänzt ist. Die Befestigung des Langstators an der Unterseite der Stahlplatte erfolgt vorzugsweise entgegen der bisher geschweißten Verbindung mit Hilfe einer Schraubverbindung. Der verschraubbare Langstator hat vor allem aus Gründen einer besseren Reparatur- und Wartungsmöglichkeit für den Betrieb eines Nahverkehrssystems erhebliche Vorteile. Bei Beschädigung der als Funktionseinheit ausgebildeten, erfindungsgemäßen Fahrwegschiene muß nicht das komplette Fahrwegelement ausgetauscht werden. Gegebenenfalls kann auch auf den Verguß des Langstators verzichtet werden, welcher bei der herkömmlichen geschweißten Langstatorbefestigung zur Vermeidung von Spaltkorrosion erforderlich ist. Die ausreichende Stärke der als Fahrwegschiene verwendeten Stahlplatte erlaubt die Ausführung einer einfachen, formschlüssigen Verbindung an den Stoßstellen mit Hilfe von Schiebebolzen, welche in die jeweilige Oberseite der aufeinanderstoßenden Stahlplatten eingeführt werden, womit sich auch an den Enden der Fahrwegschienen ein höhengleicher und damit stoßfreier Übergang sicherstellen läßt. Die im Fahrwegträger vorzugsweise möglichst tief befestigten Fahrwegschienen führen zu einer hohen Aussteifung der Fahrwegkonstruktion, was wiederum eine Verringerung der Fahr- und Antriebsgeräusche durch verringerte Vibration zur Folge hat. Zusätzlich bringt die konstruktive Ausführung mit einem tiefliegenem Fahrwegprofil erhebliche Vorteile für die Realisierung einer einfachen, Kostengünstigen Weiche, welche zur Verträglichkeit mit dem vorhandenen Nahverkehrssystem ggf. mit einem antriebspassiven, das Fahrzeug über Magnetkräfte tragenden Weichenmittelstück (Herzstück) ausgerüstet ist. Dieses aus zwei konstruktiv miteinander verbundenen Fahrwegschienen bestehende Weichenmittelstück ist um einen Drehpunkt bzw. Verschiebepunkt gelagert. Das Weichenmittelstück wird mit einem herkömmlichen Weichenantrieb entsprechend der gewünschten Fahrtrichtung gestellt. Die Verringerung der Fahrweghöhe durch das tiefliegende Fahrwegprofil führt insbesondere bei gebetteten Fahrwegabschnitten in Tunnels oder auf Brücken zu erheblichen Materialeinsparungen.

Mit Hilfe der erfindungsgemäßen Fahrwegschiene lassen sich funktionale, fertigungstechnische und betriebliche Vorteile gegenüber dem offenkundig vorbenutzten Magnetbahn-Nahverkehrssystem erzielen welche zu einer wesentlichen Kostensenkung führen.

Die Erfindung wird nachfolgend anhand der in den Zeichnungen veranschaulichten Ausführungsbeispiele näher erläutert.
Es zeigt:
- Fig. 2: einen Querschnitt durch ein tiefliegendes Fahrwegprofil eines Magnetbahn-Nahverkehrssystems;
- Fig. 3: einen Querschnitt durch eine der beiden Fahrwegschienen des Fahrwegprofils nach Fig. 2 gemäß der Erfindung, und
- Fig. 4: einen Querschnitt durch die Befestigung der Fahrweg - schiene nach Fig. 3 an der Tragkonstruktion des Fahrweges.

Wie aus Fig. 2 ersichtlich ist, weist das dort dargestellte Fahrwegprofil zwei zueinander parallel verlaufende Fahrwegträger 21 aus einem Doppel-T-Profil auf, deren unterer, innenliegender Fuß zu einem Kastenprofil 24 umgebildet ist.

Jedes Kastenprofil dient als Auflager für eine erfindungsgemäße Fahrwegschiene 23, welche mit dem betreffenden Fahrwegträger 21 bzw. dessen kastenförmigem Profil 24 verbunden ist.

Wie aus Fig. 3 näher hervorgeht, besteht jede Fahrwegschiene 23 aus einer Stahlplatte 31, an deren freiem, nach innen in das Fahrwegprofil auskragendem Ende eine obere Lauffläche 311 und eine untere Lauffläche 312 für die nichtdargestellten Führungs- und Abstandsrollen des Fahrgestells eines eingangs beschriebenen Magnetschwebefahrzeugs bilden. An der Unterseite der Stahlplatte 31 ist - gegenüber dessen freiem Ende versetzt - ein Seitenführungsprofil 32 vorzugsweise unter einem rechten Winkel befestigt, dessen Oberfläche die Lauffläche 321 für die Spurführung des Fahrgestells mit Vertikallaufrollen innerhalb des Magnetbahn-Fahrweges bildet. Die Stahlplatte 31 besteht aus mindestens 30 mm starkem, rechteckigem Stahlprofil von etwa 500 bis 600 mm Breite und einer der jeweiligen Länge der einzelnen Tragwerkselemente angepaßten Länge. Die Stahlplatte 31 kann in ihrer Längsrichtung gerade oder für horizontale Kurven entsprechend gebogen ausgeführt sein. In Übergangsabschnitten des Fahrweges zu Streckensteigungen bzw. Streckengefällen ist die Stahlplatte auch um die Querachse konkav oder Konvex gebogen.

Die Verbindung der Stahlplatte 31 mit den Längsträgern 21 der Tragwerkskonstruktion erfolgt durch eine Schweißverbindung oder, wie in Fig. 4 dargestellt ist, durch eine spezielle Schraubverbindung. Die Höhenlage der Fahrwegschiene 23 ist so gewählt, daß ein Mindestabstand zu Querverbindern 22 (Fig. 2) zwischen den Längsträgern 21 eingehalten wird.

Die von der Stahlplatte 31 an ihren freien Enden gebildeten Laufflächen 311 und 312 sowie die von der innenliegenden Oberfläche des Seitenführungsprofils 32 gebildete Lauffläche 321 können im montierten Zustand zu Verringerung der Welligkeit nachgearbeitet werden. Die Enden von aneinanderstoßenden Stahlplatten 31 können mit formschlüssigen Verbindungselementen versehen sein, insbesondere Schiebebolzen, welche in zugeordneten Längsbohrungen in den Stirnseiten der benachbarten Stahlplatten 31 verschiebbar gelagert sind. Das Seitenführungsprofil 32 zur Spurführung der Magnetschwebefahrzeuge mittels der Horizontalrollen des Fahrgestells weist ebenfalls, wie Fig. 3 zeigt, einen rechteckigen Querschnitt auf und ist vorzugsweise unter einem rechten Winkel an der Unterseite der Stahlplatte 31 angeschweißt.

Zwischen den Längsträgern 21 des Fahrweges und dem Seitenführungsprofil 32 der zugeordneten Fahrwegschiene 23 ist an der Unterseite der Stahlplatte 31 ein Langstator 33 befestigt, insbesondere gemäß Fig. 3 mit Hilfe von Winkelschienen 25 verschraubt. Der Langstator 33 besteht aus in Längsrichtung gebündelten Blechpaketen, deren Einzelbleche isoliert sind und die als ganzes Blechpaket mit einem elastischen Isoliermaterial beschichtet sind. Die nach unten gerichtete Fläche jedes Langstators 33 muß mit hoher Genauigkeit parallel zur oberen Lauffläche 311 der Stahlplatte 31 ausgerichtet sein, damit ein gleichmäßiger Luftspalt zwischen Langstator und den dazu parallel zu führenden, nicht dargestellten Permanentmagneten des Fahrgestells des Magnetschwebefahrzeugs gewährleistet ist.

Als Fahrwegträger 21 kommen entweder, wie schon erwähnt, Stahlträger oder Betonträger mit Stahlstützeinlagen und Stahlauflagen in Betracht. Bei Verwendung von Betonträgern eignet sich vorzugsweise die in Fig. 4 veranschaulichte Befestigungskonstruktion zwischen Fahrwegschiene 23 und Beton-Fahrwegträger 21. Hierzu ist auf einer horizontalen Konsole (welche Teil des Kastenprofils 24 gemäß Fig. 2 sein kann) des Beton-Fahrwegträgers 21 eine metallische Ankerplatte 41 fest verbunden, z.B. eingegossen. Die Ankerplatte 41 weist an ihrer freien Oberseite eine kalottenförmige Rundung auf und hat beispielsweise eine Länge von etwa 150 bis 200 mm. Die flanschförmigen Bereiche zu beiden Seiten der kalottenförmigen Rundung sind mit Befestigungsbolzen 45 verschweißt, welche vertikal nach oben ragen. Auf die Ankerplatte 41 ist eine Justierwiege 43 aufgesetzt, welche eine kalottenförmige Vertiefung aufweist, die der kalottenförmigen Rundung der Ankerplatte entspricht. Die Wiege 43 weist zum Durchtritt der Bolzen 45 entsprechende Durchgangsbohrungen auf. Die Justierwiege 43 läßt sich aufgrund der kalottenförmigen Lagerung auf der Ankerplatte 41 zu beiden Seiten gegenüber der Ankerplatte bzw. dem Fahrwegträger 21 neigen, wodurch Abweichungen von der Horizontalen seitens des Fahrwegsträgers 21 ausgeglichen werden können. Durch Verwendung unterschiedlicher Stärken erlaubt die Wiege 43 ferner eine Höhenanpassung von Maßungenauigkeiten. Auf die Justierwiege 43 ist die Fahrwegschiene 23 mit dem Endabschnitt 46 ihrer Stahlplatte 31 aufgelegt, wobei der Endabschnitt 46 die Bolzen 45 mit entsprechenden Durchgangsbohrungen durchgreift. Mittels einer Einstellehre wird die Fahrwegschiene 23 mit der gegenüberliegenden Fahrwegschiene des Fahrwegprofils ausgerichtet, wobei diese Ausrichtung sowohl in Längs- und Querrichtung als auch in der Höhe und der Neigung erfolgen kann. Nach erfolgter Ausrichtung der Fahrwegschiene 23 wird die Fahrweg schiene 23 durch Befestigungsmuttern 44 fixiert, welche auf die Enden der Befestigungsbolzen 45 aufgeschraubt werden. Die aus den Teilen 41, 43, 44 und 45 bestehenden Justierelemente sind in Längsabständen an der Tragwerkskonstruktion befestigt und bilden Lagerpunkte für die daran befestigte Fahrwegschiene 23 zur Geräuschminderung kann zwischen jeder Ankerplatte 41 und der zugeordneten Justierwiege 43 eine Dämmschicht vorgesehen werden.

Die in Fig. 2 veranschaulichte Länge der Fahrwegträger 21 ist so gewählt, daß die oberen, freien Enden der Fahrwegträger 21 die daran angebrachten Fahrwegschienen etwa in dem gezeichneten Verhältnis überragen, damit an den vertikalen Flanken eines der beiden parallelen Fahrwegträger 21 im Bereich oberhalb der betreffenden Fahrwegschiene 23 Stromschienen und/oder Linienleiter befestigt werden können. Die dargestellte Höhe der Fahrwegträger 21 entspricht der vorgegebenen Höhe für die aufgeständerte Bauweise. Im Falle einer Bettung der Fahrwegträger 21 in Tunnels oder auf Brückenbauwerken kann die Höhe der Fahrwegträger 21 gegenüber der in Fig. 2 dargestellten Höhe bis herab zur Befestigungsstelle der Fahrwegschienen 23 verringert werden, ohne daß dadurch die Festigkeit des Fahrwegprofils verschlechtert wird.

## Patentansprüche

1. Fahrwegschiene für ein Magnetschwebefahrzeug, dessen Trag- und Antriebskräfte über einen fahrbahnseitigen Langstator (33) und fahrzeugseitige Permanentmagneten erzeugt werden, mit
(a) einer Stahlplatte (31), an deren Unterseite der Langstator (33) befestigt ist,
(b) zwei gegenüberliegenden, horizontalen Laufflächen (311, 312) für fahrzeugseitige Abstandsrollenpaare, und
(c) einer vertikalen Lauffläche (321) für fahrzeugseitige Seitenführungsrollen,
**dadurch gekennzeichnet,** daß die horizontalen Laufflächen (311, 312) durch den einen Endabschnitt der Stahlplatte (31) gebildet werden, und
daß die vertikale Lauffläche (321) durch ein an der Unterseite der Stahlplatte (31) von dem einen Endabschnitt zurückgesetzt zwischen der unteren Lauffläche (312) und dem Langstator (33) befestigtes Seitenführungsprofil (32) gebildet ist.

2. Fahrwegschiene nach Anspruch 1, dadurch gekennzeichnet, daß die Stahlplatte (31) an ihrem anderen Endabschnitt (46) an einem Fahrwegträger (21) befestigt ist.

3. Fahrwegschiene nach Anspruch 2, gekennzeichnet durch eine justierbare Schraubverbindung (41, 43, 44, 45) zwischen dem anderen Endabschnitt (46) der Stahlplatte (31) und dem Fahrwegträger (21).

4. Fahrwegschiene nach Anspruch 1, dadurch gekennzeichnet, daß die Stahlplatte (31) an ihrem anderen Endabschnitt (46) befestigt ist an einem als Doppel-T-Träger ausgebildeten Fahrwegträger (21), dessen Fuß zu einem Kastenprofil (24) umgebogen ist.

5. Fahrwegträger nach einem der Ansprüche 1 bis 4, dadurch gekennzeichnet, daß der Langstator (33) an der Unterseite der Stahlplatte (31) angeschraubt ist.

6. Fahrwegträger nach einem der Ansprüche 1 bis 5, dadurch gekennzeichnet, daß der Langstator (33) vor seiner Befestigung an der Unterseite der Stahlplatte (31) mit einer Isolier- und Korrosionsschutzbeschichtung versehen wird.

7. Fahrwegschiene nach einem der Ansprüche 1 bis 6, dadurch gekennzeichnet, daß das Seitenführungsprofil (32) an der Unterseite der Stahlplatte (31) angeschraubt ist.

8. Fahrwegschiene nach einem der Ansprüche 1 bis 6, dadurch gekennzeichnet, daß das Seitenführungsprofil (32) an der Unterseite der Stahlplatte (31) angeschweißt ist.

9. Fahrwegschiene nach einem der Ansprüche 1 bis 8 dadurch gekennzeichnet, daß formschlüssige Verbindungselemente an den Stoßstellen benachbarter Fahrwegschienen (23) vorgesehen sind.

10. Fahrwegschiene nach Anspruch 9, dadurch gekennzeichnet, daß die Verbindungselemente aus Schiebebolzen bestehen, welche in zugeordneten Längsbohrungen in den Stirnseiten benachbarter Fahrwegschienen (23) verschiebbar gelagert sind.

11. Fahrwegschiene nach einem der Ansprüche 1 bis 10, dadurch gekennzeichnet, daß die Laufflächen (311, 312, 321) der Fahrwegschiene (23) im montierten Zustand zur Verringerung der Welligkeit nachbearbeitet sind.

12. Fahrwegschiene nach einem der Ansprüche 1 bis 11, dadurch gekennzeichnet, daß zwischen Fahrwegträger (21) und Fahrwegschiene (23) eine Vielzahl von Justierelementen (41, 43) angeordnet ist.

13. Fahrwegschiene nach Anspruch 11, dadurch gekennzeichnet, daß jedes Justierelement eine am Fahrwegträger (21) befestigte Ankerplatte (41) mit einer kalottenförmigen Erhebung sowie eine zwischen Ankerplatte (41) und Fahrwegschiene (23) positionierte Wiege (43) mit einer kalottenförmigen Vertiefung umfaßt, wobei die Dicke jeder Wiege (43) entsprechend dem erforderlichen Höhenausgleich bemessen ist, und daß an der Ankerplatte (41) vertikale Gewindebolzen (45) befestigt sind, welche Langlochbohrungen der Wiege (43) und der Fahrwegschiene (23) durchsetzen und zusammen mit Sicherungsmuttern (44) die Lage der Fahrwegschiene (23) fixieren.

14. Fahrwegschiene nach Anspruch 13, dadurch gekennzeichnet daß zwischen Ankerplatte (41) und Wiege (43) eine Dämmschicht angeordnet ist.

15. Fahrwegschiene nach einem der Ansprüche 1 bis 14, dadurch gekennzeichnet, daß als Fahrwegträger (21) Stahlträger vorgesehen sind.

16. Fahrwegschiene nach einem der Ansprüche 1 bis 14, dadurch gekennzeichnet, daß als Fahrwegträger (21) Betonträger mit Stahlstützeinlagen und Stahlauflagen vorgesehen sind.

17. Fahrwegschiene nach einem der Ansprüche 1 bis 16, dadurch gekennzeichnet, daß bei vorgegebener Höhe des Fahrwegträgers (21) die Fahrwegschiene (23) möglichst nahe am unteren Ende der vertikalen Flanken des Fahrwegträgers (21) in einem vorgegebenen Mindestabstand zu einem Querverbinder (22) zwischen den beiden parallel in Fahrweglängsrichtung verlaufenden Fahrwegträgern (21) befestigt ist (Fig. 2).

18. Fahrwegschiene nach Anspruch 17, dadurch gekennzeichnet, daß an den vertikalen Flanken eines der beiden parallelen Fahrwegträger (21) oberhalb der Fahrwegschiene (23) Stromschienen und/oder Linienleiter befestigt sind.

19. Fahrwegschiene nach Anspruch 18, dadurch gekennzeichnet, daß im Falle einer Bettung der Fahrwegträger (21) in Tunnels oder auf Brückenbauwerken die Trägerhöhe gegenüber der für aufgeständerte Bauweise vorgegebenen Höhe bis herab zur Befestigungsstelle der Fahrwegschienen (23) verringert ist.

## Claims

1. Track rail for a magnetic levitation vehicle, the carrying and driving forces of which are produced by a linear stator (33) at the track side and permanent magnets at the vehicle side, with
a) a steel plate (31), at the underside of which the linear stator (33) is fastened,
b) two oppositely disposed horizontal running surfaces (311, 312) for spacer roller pairs at the vehicle side and
c) a vertical running surface (321) for lateral guide rollers at the vehicle side,
characterised thereby, that the horizontal running surfaces (311, 312) are formed by the one end portion of the steel plate (31) and that the vertical running surface (321) is formed by a lateral guide profile (32), which is fastened at the underside of the steel plate (31) set back from the one end portion and which is between the lower running surrace (312) and the linear stator (33).

2. Track rail according to claim 1, characterised thereby, that the steel plate (31) is fastened at its other end portion (46) to a track support (21).

3. Track rail according to claim 2, characterised by an adjustable screw connection (41, 43, 44, 45) between the other end portion (46) of the steel plate (31) and the track support (21).

4. Track rail according to claim 1, characterised thereby, that the steel plate (31) is fastened at its other end portion (46) to a track support (21), which is formed as a double-T-beam and the foot of which is bent over into a box profile (24).

5. Track support according to one of the claims 1 to 4, characterised thereby, that the linear stator (33) is screwed to the underside of the steel plate (31).

6. Track support according to one of the claims 1 to 5, characterised thereby, that the linear stator (33) is provided with an insulating and corrosion-resistant coating before its fastening at the underside of the steel plate (31).

7. Track rail according to one of the claims 1 to 6, characterised thereby, that the lateral guide profile (32) is screwed on at the underside of the steel plate (31).

8. Track rail according to one of the claims 1 to 6, characterised thereby, that the lateral guide profile (32) is welded on at the underside of the steel plate (31).

9. Track rail according to one of the claims 1 to 8, characterised thereby, that shape-locking connecting elements are provided at the butt joints of neighbouring track rails (23).

10. Track rail according to claim 9, characterised thereby, that the connecting elements consist of slide pins which are borne to be displaceable in associated longitudinal bores in the end faces of neighbouring track rails (23).

11. Track rail according to one of the claims 1 to 10, characterised thereby, that the running surfaces (311, 312, 321) of the track rail (23) are finished in the assembled state in order to reduce the waviness.

12. Track rail according to one of the claims 1 to 11, characterised thereby, that a plurality of adjusting elements (41, 43) are arranged between the track support (21) and the track rail (23).

13. Track rail according to claim 11, characterised thereby, that each adjusting element comprises an anchor plate (41), which is fastened at the track support (21) and has a spherical protrusion, as well as a rocker (43), which is positioned between the anchor plate (41) and the track rail (23) and has a spherical depression, wherein the thickness of each rocker (43) is dimensioned in accordance with the required height equalisation and that vertical threaded bolts (45) are fastened at the anchor plate (41), pass through elongate hole bores of the rocker (43) and of the track rail (23) and together with lock nuts (44) fix the position of the track rail (23).

14. Track rail according to claim 13, characterised thereby, that an insulating layer is arranged between the anchor plate (41) and the rocker (43).

15. Track rail according to one of the claims 1 to 14, characterised thereby that steel beams are provided as track supports (21).

16. Track rail according to one of the claims 1 to 14, characterised thereby, that concrete beams with supporting steel inserts and steel overlays are provided as track supports (21).

17. Track rail according to one of the claims 1 to 16, characterised thereby, that for a given height of the track support (21), the track rail (23) is fastened closely as possible to the lower ends of the vertical flanks of the track support (21) at a given minimum spacing from a crossconnector (22) between both the track supports (21) extending parallelly in the longitudinal direction of the track (Figure 2).

18. Track rail according to claim 17, characterised thereby, that current rails and/or line wires are fastened above the track rail (23) to the vertical flanks of one of the two parallel track supports (21).

19. Track rail according to claim 18, characterised thereby, that in the case of a bedding of the track supports (21) in tunnels or on bridge constructions, the height of the supports is reduced down towards the fastening point of the track rails (23) by comparison with the height set for the mode of construction on stands.

## Revendications

1. Rail de voie pour véhicule à lévitation magnétique, dont les forces de sustentation et de propulsion sont produites au moyen d'un stator allongé (33) du côté de la voie et par des aimants permanents du côté du véhicule, comprenant :
(a) une plaque d'acier (31) sur la face inférieure de laquelle est fixé le stator allongé (33),
(b) deux surfaces de déplacements horizontales opposées (311, 312) pour des paires de galets d'espacement côté véhicule, et
(c) une surface de déplacement verticale (321) pour des galets de guidage latéral du côté véhicule,
caractérisé en ce que les surfaces de déplacement horizontales (311, 312) sont formées par un tronçon d'extrémité de la plaque d'acier (31), et en ce que la surface de déplacement verticale (321) est réalisée par un profilé de guidage latéral (32) fixé sur la face inférieure de la plaque d'acier (31) et en retrait par rapport au tronçon terminal, entre la surface de déplacement inférieure (312) et le stator allongé (33).

2. Rail selon la revendication 1, caractérisé en ce que la plaque d'acier (31) est fixée à son autre tronçon d'extrémité (46) sur un porte-voie (21).

3. Rail selon la revendication 2, caractérisé en ce qu'il est prévu une liaison vissée réglable (41, 43, 44, 45) entre l'autre tronçon d'extrémité (46) de la plaque d'acier (31) et le porte-voie (21).

4. Rail selon la revendication 1, caractérisé en ce que la plaque d'acier (31) est fixée à son autre tronçon d'extrémité (46) sur un porte-voie (21) réalisé sous la forme d'un support en double T, dont le pied est replié sous la forme d'un profilé en caisson (24).

5. Rail selon l'une quelconque des revendications 1 à 4, caractérisé en ce que le stator allongé (33) est vissé sur la face inférieure de la plaque d'acier (31).

6. Rail selon l'une quelconque des revendications 1 à 5, caractérisé en ce que le stator allongé (33) est pourvu avant sa fixation sur la face inférieure de la plaque d'acier (31) d'un revêtement d'isolation et de protection anticorrosion.

7. Rail selon l'une quelconque des revendications 1 à 6, caractérisé en ce que le profilé de guidage latéral (32) est vissé sur la face inférieure de la plaque d'acier (31).

8. Rail selon l'une quelconque des revendications 1 à 6, caractérisé en ce que le profilé de guidage latéral (32) est soudé sur la face inférieure de la plaque d'acier (31).

9. Rail selon l'une quelconque des revendications 1 à 8, caractérisé en ce qu'il est prévu des éléments de liaison à emboîtement de forme au niveau des emplacements de jointure entre des rails voisins (23).

10. Rail selon la revendication 9, caractérisé en ce que les éléments de liaison sont constitués par des boulons coulissants qui sont montés en déplacement dans des perçages longitudinaux associés dans les côtés d'extrémité des rails voisins (23).

11. Rail selon l'une quelconque des revendications 1 à 10, caractérisé en ce que les surfaces de déplacement (311, 312, 321) des rails (23) sont réusinées à l'état monté afin de réduire les ondulations.

12. Rail selon l'une quelconque des revendications 1 à 11, caractérisé en ce qu'il prévu une pluralité d'éléments de réglage (41, 43) agencés entre les porte-voies (21) et les rails (23).

13. Rail selon la revendication 11, caractérisé en ce que chaque élément de réglage comprend une plaque d'ancrage (41) fixée sur le porte-voie (21) avec un bossage en forme de calotte, ainsi qu'un élément à bascule (43) positionné entre la plaque d'ancrage (41) et le rail (23), ledit élément basculant étant doté d'un renfoncement en forme de calotte, l'épaisseur de chaque élément basculant (43) étant choisie de manière correspondante à la compensation de hauteur requise, et en ce que des boutons filetés verticaux (45) sont fixés sur la plaque d'ancrage (41), lesdits boutons traversant des perçages allongés de l'élément basculant (43) et du rail (23) et fixant la position du rail (23) ensemble avec des écrous de fixation (44).

14. Rail selon la revendication 13, caractérisé en ce qu'une couche amortisseuse est agencée entre la plaque d'ancrage (41) et l'élément basculant (43).

15. Rail selon l'une quelconque des revendications 1 à 14, caractérisé en ce que l'on prévoit des supports en acier en tant que porte-voies (21).

16. Rail selon l'une quelconque des revendications 1 à 14, caractérisé en ce que l'on prévoit des supports en béton avec inserts d'appui en acier et couvertures en acier, en tant que porte-voies (21).

17. Rail selon l'une quelconque des revendications 1 à 16, caractérisé en ce que, pour une hauteur prédéterminée du porte-voie (21), le rail (23) est fixé le plus proche possible à l'extrémité inférieure des flancs verticaux du porte-voie (21) à une distance minimum prédéterminée d'une traverse (22) entre les deux porte-voies (21) qui s'étendent parallèlement dans la direction longitudinale de la voie (fig. 2).

18. Rail selon la revendication 17, caractérisé en ce que des rails de distribution de courant et/ou des conducteurs sont fixés sur les flancs verticaux de l'un des deux portes-voies parallèles (21), au-dessus du rail (23).

19. Rail selon la revendication 18, caractérisé en ce que, dans le cas d'un enrobage des porte-voies (21) dans des tunnels ou des ouvrages de ponts, la hauteur des supports est réduite par rapport à la hauteur prédéterminée pour le mode de construction en hauteur, jusqu'à l'emplacement de fixation des rails (23).
